# EUROPÄISCHE PATENTSCHRIFT

(11) **EP 0 151 751 B1**
(45) Veröffentlichungstag und Bekanntmachung des Hinweises auf die Patenterteilung: **19.02.1992**
(21) Anmeldenummer: 84115365.3
(22) Anmeldetag: 13.12.1984
(51) Int. Cl.: B65D 83/00

(54) **Zylindrischer Behälter**
Cylindrical container
Récipient cylindrique

(30) Priorität: 17.12.1983 DE 3345802
(43) Veröffentlichungstag der Anmeldung: 21.08.1985
(73) Patentinhaber: 4P Nicolaus Kempten GmbH, D-87437 Kempten (DE)
(72) Erfinder: Detzel, Josef, D-8960 Kempten (DE); Heubuch, Remigius, D-8969 Dietmannsried (DE); Reitmeier, Franz, D-8947 Sontheim (DE)
(74) Vertreter: Hutzelmann, Gerhard

(56) Entgegenhaltungen:
- EP-A- 0 058 989
- EP-A- 0 082 240
- DE-A- 2 951 005
- DE-C- 153 745
- DE-C- 1 272 816
- FR-A- 2 500 411
- GB-A- 2 044 225
- US-A- 2 902 190

## Beschreibung

Die Erfindung betrifft einen zylindrischer Behälter mit einem deckelseitigen Verschlußteil mit Abgabeöffnung und einem kolbenartig ausgebildeten bodenseitigen Verschlußteil sowie einer aus einem flachliegenden rechteckigen Zuschnitt aus Karton oder dergleichen gewickelten Mantel-Hülse, in deren beide Endabschnitte die beiden Verschlußteile eingesetzt sind, die mit ihrem Mantel an der Innenseite der Endabschnitte der Mantel-Hülse anliegen und von denen das bodenseitige Verschlußteil einen U-förmigen Randabschnitt aufweist, in welchen der freie Rand der Mantel-Hülse eingreift, wobei das außenliegende Teil des U-förmigen Randabschnittes mit der Außenseite der Mantel-Hülse verklebt oder versiegelt ist und wobei am Scheitel des U-förmigen Randabschnittes eine Sollbruchlinie vorgesehen ist, welche sich über den gesamten Umfang des Randabschnittes erstreckt.

Aus der DE-C-1 272 816 ist ein derartiger Behälter bekannt, dessen Mantel spiralförmig aus einem Kartonstreifen zu einer verhältnismäßig steifen Hülse gewickelt ist. Durch diese große Steifigkeit des Mantels ist es möglich, ein bodenseitiges Verschlußteil vorzusehen, das in seinem Mittelabschnitt nach außen gewölbt ist und sich durch den Druck eines Auspreßkolbens ausdehnt und dabei eine ausreichende Abdichtung bewirkt. Andererseits sind derartige steife Mantel-Hülsen teuer in ihrer Herstellung und benötigen für die Anlieferung und die Lagerhaltung sehr viel Raum.

Es ist auch bekannt (GB-A- 2 044 225), einen zylindrischen Behälter aus einer mit Längsnaht verschlosenen Mantelhülse zu wickeln, die jedoch aus einem gewellten, rechteckig zugeschnittenen Material nach Art einer Wellpappe besteht.

Der Erfindung liegt die Aufgabe zugrunde, einen Behälter der eingangs genannten Art zu schaffen, bei dem die genannten Nachteile vermieden sind, der preisgünstig herstellbar ist und der in ungefülltem Zustand wenig Raum beansprucht.

Diese Aufgabe wird erfindungsgemäß dadurch gelöst, daß die Mantel-Hülse mit einer Längsnaht verschlossen ist, daß die beiden Endabschnitte des Behältermantels konisch aufgeweitet sind und daß auch das deckelseitige Verschlußteil einen U-förmigen Randabschnitt aufweist, in welchen der freie Rand der Mantel-Hülse eingreift und dessen außenliegender Teil mit der Außenseite der Mantelhülse verklebt oder versiegelt ist.

Damit ist ein einfach aufgebauter, d.h. aus einer einzigen Lage bestehender Behälter geschaffen, der sich hervorragend zur Aufbewahrung und portionsweisen Abgabe von zähflüssigen Substanzen eignet. Durch das Einsetzen der Verschlußteile in aufgeweitete Endabschnitte des Mantels ist einerseits eine gute Abdichtung gewährleistet, so daß das Füllgut nicht austreten kann und andererseits wird dadurch eine gewisse Stabilisierung des dünnen Behältermantels erreicht. Durch das Eingreifen der Mantelenden in die U-förmigen Randabschnitte wird dies noch weiter unterstützt.

Beim weiteren Einpressen des bodenseitigen Verschlußteiles in den Behälter wird die Konizität der Mantel-Hülse weiter vorangetrieben, so daß die Dichtigkeit an dieser Stelle auch beim Auspressen des Füllgutes erhalten bleibt.

Erfindungsgemäß kann die Außenwand(Mantel) des bodenseitigen Verschlußteils zylinderförmig ausgebildet und mit am Außenumfang angeordneten Dichtrippen versehen sein, die ringförmig um die Außenwand verlaufen.

Durch diese zylinderförmige Ausbildung der Außenwand ist eine besonders günstige Abdichtung und eine gute Führung des Verschlußteils beim Eindrücken erreicht, wobei die Abdichtung durch die Dichtrippen noch weiter verbessert wird.

Es ist gemäß der Erfindung auch möglich, die Außenwand(Mantel) des bodenseitigen Verschlußteils kegelstumpfförmig auszubilden.

Da das Verschlußteil in eine ebenfalls konische Aufweitung eingesetzt ist, wird bei seinem weiteren Eindrücken die Mantel-Hülse weiter aufgeweitet, was ebenfalls eine sehr gute Abdichtung erbringt. Auch hierbei ist es möglich, zusätzliche Dichtrippen am Außenumfang des Verschlußteils vorzusehen.

Sehr günstig ist es auch, wenn erfindungsgemäß das deckelseitige Verschlußteil und das bodenseitige Verschlußteil in ihrem Mittelabschnitt(topfförmige Ausstülpung) ineinanderpassend ausgebildet sind.

Dadurch kann das bodenseitige Verschlußteil bis zur vollständigen Anlage am deckelseitigen Verschlußteil eingeschoben und damit das Füllgut vollständig ausgepreßt werden.

In der Zeichnung ist ein Ausführungsbeispiel der Erfindung veranschaulicht. Dabei zeigen:
- Fig. 1: einen Spender mit eingesetztem Behälter der aus einem zylindrischen Behältermantel sowie zwei Verschlußteilen besteht und
- Fig. 2: den zylindrischen Behälter in vergrößertem Maßstab und teilweise aufgeschnitten.

Mit 1 ist in Fig. 1 ein Spender bezeichnet, der einen Griff 2 aufweist, der über einen nicht näher dargestellten Antrieb mit einer Kolbenstange 3 in Verbindung steht. Durch Betätigen des Griffs 2 wird die Kolbenstange 3 nach vorne bewegt und preßt gegen ein bodenseitiges Verschlußteil 4 eines zylindrischen Behälters 5. Der Behälter 5 hat einen hülsenförmigen Behältermantel 6, an dessen anderem Ende ein deckelseitiges Verschlußteil 7 angeordnet ist. In dieses deckelseitige Verschlußteil 7 ist eine Spritztülle 8 eingesetzt, durch welche das in dem Behälter 5 befindliche pastöse Füllgut austritt, sobald der Griff 2 betätigt wird.

Aus Fig 2 ist der Aufbau des zylindrischen Behälters 5 erkennbar. Der Behältermantel 6 ist aus einem rechteckigen Kartonzuschnitt gewickelt und mit einer Längsnaht 9 verschlossen, die zweckmäßigerweise durch Siegeln der beiden Zuschnittenden miteinander hergestellt ist. Der so hergestellte hülsenförmige Behältermantel 6 ist an beiden offenen Enden leicht konisch aufgeweitet, wobei in diese aufgeweiteten Endabschnitte die beiden Verschlußteile 4 und 7 eingesetzt sind.

Das deckelseitige Verschlußteil 7 hat einen kegelstumpfförmig ausgebildeten Mantel 10, der passend in das eine aufgeweitete Ende des Behältermantels eingesetzt ist. Das Verschlußteil 7 weist darüber hinaus einen im Querschnitt U-förmigen Randabschnitt 11 auf, in welchen der Rand des Behältermantels 6 eingreift und mit dem eine Versiegelung durchgeführt wird. In seinem Mittelabschnitt ist das Verschlußteil 7 mit einer topfförmigen Ausstülpung 12 versehen. in deren Zentrum eine Öffnung 13 vorgesehen ist. In diese Öffnung 13 kann dann die Spritztülle 8 eingesetzt werden.

Das bodenseitige Verschlußteil 4 hat ebenfalls einen kegelstumpfförmigen Mantel 20, der passend in ein aufgeweitetes Ende des Behältermantels 6 eingesetzt ist. Zur besseren Abdichtung ist der Mantel 20 auf seiner dem Behältermantel 6 zugekehrten Außenseite mit zwei umlaufenden Dichtrippen 21, 22 ausgestattet. An den Mantel 20 schließt darüber hinaus ein U-förmiger Randabschnitt 23 an, der mit der Außenseite des Behältermantels zusammengesiegelt ist. Am Übergang zwischen dem kegelstumpfförmigen Mantel 20 und dem U-förmigen Randabschnitt 23 ist eine umlaufende Kerbe 24 vorgesehen, welche als Sollbruchlinie zum Auseinanderreißen dieser beiden Abschnitte des Verschlußteils 4 dient. Der Mittelabschnitt auch dieses Verschlußteils 4 ist mit einer topfförmigen Ausstülpung 25 versehen, welche in die topfförmige Ausstülpung 12 des deckelseitigen Verschlußteils 7 paßt, wodurch beide beim Auspressen des Behälterinhaltes keinen Freiraum zwischen sich belassen.

## Patentansprüche

1. Zylindrischer Behälter mit einem deckelseitigen Verschlußteil(7) mit Abgabeöffnung(13) und einem kolbenartig ausgebildeten bodenseitigen Verschlußteil(4) sowie einer aus einem flachliegenden rechteckigen Zuschnitt aus Karton oder dergleichen gewickelten Mantel-Hülse(6), in deren beide Endabschnitte die beiden Verschlußteile eingesetzt sind, die mit ihrem Mantel an der Innenseite der Endabschnitte der Mantel-Hülse anliegen und von denen das bodenseitige Verschlußteil einen U-förmigen Randabschnitt(23) aufweist, in welchen der freie Rand der Mantel-Hülse eingreift, wobei das außenliegende Teil des U-förmigen Randabschnittes mit der Außenseite der Mantel-Hülse verklebt oder versiegelt ist und wobei am Scheitel des U-förmigen Randabschnittes eine Sollbruchlinie(24) vorgesehen ist, welche sich über den gesamten Umfang des Randabschnittes erstreckt, **dadurch gekennzeichnet,** daß die Mantel-Hülse(6) mit einer Längsnaht(9) verschlossen ist, daß die beiden Endabschnitte des Behältermantels(6) konisch aufgeweitet sind und daß auch das deckelseitige Verschlußteil(7) einen U-förmigen Randabschnitt(11) aufweist, in welchen der freie Rand der Mantel-Hülse(6) eingreift und dessen außenliegender Teil mit der Außenseite der Mantelhülse verklebt oder versiegelt ist.

2. Zylindrischer Behälter nach Anspruch 1, **dadurch gekennzeichnet,** daß die Außenwand(Mantel 20) des bodenseitigen Verschlußteils(4) zylinderförmig ausgebildet und mit am Außenumfang angeordneten Dichtrippen(21,22) versehen ist, die ringförmig um die Außenwand verlaufen.

3. Zylindrischer Behälter nach Anspruch 1, **dadurch gekennzeichnet,** daß die Außenwand(Mantel 20) des bodenseitigen Verschlußteils(4) kegelstumpfförmig ausgebildet ist.

4. Zylindrischer Behälter nach Anspruch 1, 2 oder 3, **dadurch gekennzeichnet,** daß das deckelseitige Verschlußteil(7) und das bodenseitige Verschlußteil(4) in ihrem Mittelabschnitt(topfförmige Ausstülpung 12,25) ineinanderpassend ausgebildet sind.

## Claims

1. A cylindrical container with a lid (7) incorporating an opening (13) for dispensing purposes and a piston-like base (4) as well as a body (6) wound from a flat, rectangular blank made from board or similar material, in the two ends of which the lid and base are inserted, the body of which rests against the inside of the ends of the container body, the base having a U-shaped edge (23) which the free edge of the body engages, while the outside section of the U-shaped edge is glued or sealed to the outside of the body and while the top of the U-shaped edge has a line of weakening (24) which extends all the way round the edge, wherein the body (6) is closed by a longitudinal seam (9), wherein the two ends of the body (6) are widened to be conical and wherein the lid (7) also has a U-shaped edge (11) which the free edge of the body (6) engages and the outside section of which is glued or sealed to the outside of the body.

2. A cylindrical container according to claim 1, wherein the sides (20) of the base (4) are cylindrical and have ribbing (21, 22) on the outside which extends in rings around the sides of the base.

3. A cylindrical container according to claim 1, wherein the sides (20) of the base (4) are conical in shape.

4. A cylindrical container according to claim 1, 2 or 3, wherein the middle sections (12, 25) of the lid (7) and the base (4) are designed to fit in each other.

## Revendications

1. Récipient cylindrique, avec une partie d'obturation (7), côté couvercle, qui est pourvue d'une ouverture distributrice (13), et avec une partie d'obturation (4), côté fond, qui est réalisée à la manière d'un piston, ainsi qu'avec un manchon d'enveloppe (6) qui est enroulé à partir d'un flan de carton plat rectangulaire ou similaire, et dans les deux parties terminales duquel sont insérées les deux parties d'obturation, qui s'appliquent par leur enveloppe contre le côté intérieur des parties terminales du manchon d'enveloppe, la partie d'obturation côté fond présentant un segment de bord en U (23) dans lequel s'engage le bord libre du manchon d'enveloppe, la partie extérieure du segment de bord en U étant collée ou scellée au côté extérieur du manchon d'enveloppe, et une ligne destinée à la rupture (24) étant prévue au sommet du segment de bord en U et s'étendant sur toute la périphérie du segment de bord, **caractérisé** en ce que le manchon d'enveloppe (6) est fermé par un joint longitudinal (9), en ce que les deux parties terminales de l'enveloppe (6) du récipient sont élargies coniquement, et en ce que la partie d'obturation (7) côté couvercle présente elle-aussi un segment de bord en U, dans lequel s'engage le bord libre du manchon d'enveloppe (6) et dont la partie extérieure est collée ou scellée au côté extérieur du manchon d'enveloppe.

2. Récipient cylindrique selon la revendication 1, caractérisé en ce que la paroi extérieure (enveloppe 20) de la partie d'obturation côté fond (4) est réalisée cylindrique, et est pourvue de nervures d'étanchéité (21,22), disposées sur la périphérie extérieure, qui s'étendent annulairement autour de la paroi extérieure.

3. Récipient cylindrique selon la revendication 1, caractérisé en ce que la paroi extérieure (enveloppe 20) de la partie d'obturation côté fond (4) est réalisée tronconique.

4. Récipient cylindrique selon la revendication 1, 2 ou 3, caractérisé en ce que la partie d'obturation côté couvercle (7) et la partie d'obturation côté fond (4) sont conçues à emboîtement mutuel dans leur région médiane (régions de recouvrement en forme de pots 12,25).
